# EUROPÄISCHE PATENTSCHRIFT

(11) **EP 0 737 791 B1**
(45) Veröffentlichungstag und Bekanntmachung des Hinweises auf die Patenterteilung: **15.07.1998**
(21) Anmeldenummer: 96105514.2
(22) Anmeldetag: 06.04.1996
(51) Int. Cl.: E05D 15/06

(54) **Fahrschienenanordnung für verfahrbare Trennwandelemente**
Rail system for mobile partition wall elements
Système de rails pour éléments de cloison mobiles

(30) Priorität: 13.04.1995 DE 29506411 U
(43) Veröffentlichungstag der Anmeldung: 16.10.1996
(73) Patentinhaber: Hüppe Form Sonnenschutz- und Raumtrennsysteme GmbH, D-26133 Oldenburg (DE)
(72) Erfinder: Schröder, Jens, 27793 Wildeshausen (DE)
(74) Vertreter: Eisenführ, Speiser & Partner

(56) Entgegenhaltungen:
- DE-A- 1 957 004
- DE-C- 942 965

## Beschreibung

Die Erfindung betrifft eine Fahrschienenanordnung mit mindestens einer Führungsabschnitte aufweisenden Fahrschiene für verfahrbare Trennwandelemente, die mit in den Führungsabschnitten geführten Führungsmitteln versehen sind, mit mindestens einer zwischen mindestens zwei weiterführenden Fahrschienenzweigen umschaltbaren Weiche, die eine Steuereinrichtung aufweist, die nach Einfahren eines Abschnittes eines Trennwandelementes in den einen Fahrschienenzweig die umschaltbare Weiche auf einen anderen Fahrschienenzweig umschaltet.

Eine solche Fahrschienenanordnung ist beispielsweise aus der DE-A-19 57 004 bekannt, die den nächstkommenden Stand der Technik repräsentiert, von dem die Erfindung ausgeht, und wird für die unterschiedlichsten Anwendungen von verfahrbaren Trennwandelementen eingesetzt. In der Aufbaustellung, d.h. wenn die Trennwand geschlossen ist, sind die einzelnen Trennwandelemente entlang dem entsprechenden Fahrschienenabschnitt angeordnet und dabei stirnseitig miteinander gekoppelt. Zum Öffnen der Trennwand werden die Trennwandelemente in ein abgelegenes Magazin verfahren, in dem sie mit ihren Breitseiten nebeneinander in 'Paketform' angeordnet werden.

Aufgabe der Erfindung ist es, die Fahrschienenanordnung der eingangs genannten Art derart zu verbessern, daß das Einfahren der Trennwandelemente in das Parkmagazin leichter bewerkstelligt werden kann.

Diese Aufgabe wird dadurch gelöst, daß bei der Fahrschienenanordnung der eingangs genannten Art ein erster Führungsabschnitt entlang der einen Seite und ein zweiter Führungsabschnitt entlang der anderen Seite der Fahrschiene vorgesehen ist, mittels einer ersten umschaltbaren Weiche der erste Führungsabschnitt in einen ersten Fahrschienenzweig und in einen vorzugsweise in ein erstes Parkmagazin führenden zweiten Fahrschienenzweig abgezweigt wird, während der zweite Führungsabschnitt lediglich in den ersten Fahrschienenzweig fortgeführt wird, an den ersten Fahrschienenzweig ein passiver Abzweig angeschlossen ist, mittels dessen der erste Führungsabschnitt in einen vorzugsweise in das erste Parkmagazin führenden dritten Fahrschienenzweig und der zweite Führungsabschnitt in einen vierten Fahrschienenzweig verläuft, und an den vierten Fahrschienenzweig eine zweite umschaltbare Weiche angeschlossen ist, mittels derer der zweite Führungsabschnitt in einen vorzugsweise in ein zweites Parkmagazin führenden fünften Fahrschienenzweig und in einen vorzugsweise ebenfalls in das zweite Parkmagazin führenden sechsten Fahrschienenzweig abgezweigt wird.

Mit Hilfe der Erfindung ist es möglich, zwei verschiedene Trennwandsysteme wahlweise in ein und derselben Fahrschienenanordnung unabhängig voneinander in die gewünschte geschlossene Stellung verfahren, jedoch in zwei verschiedenen Parkmagazinen lagern zu können. Ferner läßt sich eine besonders leichte und sichere Richtungsänderung der Trennwandelemente von einer Längsbewegung in eine Querbewegung zum Einfahren in ein Parkmagazin erzielen, um dort dann nebeneinander paketiert zu werden. Dabei übernimmt die erfindungsgemäß automatisch gesteuerte Weiche den Übergang der Trennwandelemente von einer Hauptfahrschiene auf zwei in das Magazin führende und vorzugsweise parallel zueinander verlaufende Fahrschienenzweige. Nach Einfahren eines ersten Abschnittes, vorzugsweise eines Rollenwagens, eines Trennwandelementes in den ersten Fahrschienenzweig wird erfindungsgemäß die Weiche auf einen zweiten Fahrschienenzweig umgeschaltet, so daß ein zweiter Abschnitt, vorzugsweise ein zweiter Rollenwagen, des Trennwandelementes automatisch und sicher in den zweiten Fahrschienenzweig geleitet wird.

Vorzugsweise weist die Steuereinrichtung Detektormittel, die einen bestimmten Abschnitt eines Trennwandelementes in jedem zugehörigen Fahrschienenzweig erfassen, und ein Betätigungsmittel auf, das von den Detektormitteln angesteuert wird und entsprechend die zugehörige Weiche umschaltet. Bei einer Weiterbildung, bei welcher die Trennwandelementes mittels Rollenwagen in der Fahrschiene geführt sind, erfassen die Detektormittel vorzugsweise mindestens einen Teil der Rollenwagen. Wenn die Fahrschiene mit vorzugsweise als Nuten ausgebildeten Führungsabschnitten ausgebildet ist und die Rollenwagen mit in den Führungsabschnitten geführten Führungsrollen versehen sind, sollten die Detektormittel insbesondere die seitlichen Führungsrollen der Rollenwagen erfassen.

Die Detektormittel können bevorzugt an jedem Fahrschienenzweig eine Schwenklasche aufweisen, die von einem vorbeifahrenden Trennwandelement von einer ersten Stellung, in der sie quer in den Fahrschienenzweig ragt, in eine zweite Stellung verschwenkbar ist, in der sie sich in Längsrichtung des Fahrschienenzweiges erstreckt. Dabei sind die Schwenklaschen an den zugehörigen Fahrschienenzweigen derart miteinander gekoppelt, daß die von einem vorbeifahrenden Trennwandelement bewirkte Schwenkbewegung der einen Schwenk-lasche von der ersten in die zweite Stellung eine entgegengesetzte Schwenkbewegung der anderen Schwenklasche von der zweiten in die erste Stellung auslöst. Bei einer Weiterbildung dieser Ausführung ist die Betätigungseinrichtung mit den Schwenklaschen derart gekoppelt, daß sie die zugehörige Weiche stets auf denjenigen weiterführenden Fahrschienenzweig umschaltet, an dem die zugehörige Schwenklasche in die erste Stellung verschwenkt wird. Eine solche Ausführung ist konstruktiv besonders einfach und deshalb ohne größeren Aufwand realisierbar. Zur Kopplung könnte zweckmäßigerweise ein Gestänge vorgesehen sein.

Vorzugsweise weisen die Weichen eine um eine vertikale Achse schwenkbar gelagerte Zunge zum Umschalten der Weiche zwischen den Fahrschienenzweigen auf. Die Zunge sollte in einem der Führungsabschnitte angeordnet und zwischen den Führungsabschnitten der Fahrschienenzweige umschaltbar sein, wenn der entsprechende Führungsabschnitt für die Führung des Rollenwagens in der Fahrschienenanordnung verantwortlich ist.

Nachfolgend wird ein bevorzugtes Ausführungsbeispiel der Erfindung anhand der beiliegenden Figuren näher erläutert. Es zeigen:
- Figur 1: eine schematische geschnittene Seitenansicht einer Fahrschienenanordnung mit einem Trennwandelement;
- Figur 2: eine Draufsicht auf eine in Längsrichtung geschnittene Fahrschienenanordnung;
- Figur 3: einen Querschnitt durch einen Teil einer Fahrschiene mit darin befindlichem Rollenwagen; und
- Figur 4: eine Unteransicht auf eine in Längsrichtung geschnittene umschaltbare Weiche.

In Figur 1 ist schematisch ein Trennwandelement 1 dargestellt, das ein Trennwandelementblatt 2 umfaßt, welches gewöhnlich aus einem Metallrahmen und zwei beidseitig an diesem befestigten Deckplatten besteht. An der Oberseite 4 des Trennwandelementblattes 2 sind Tragbolzen 6 befestigt, die an noch nachfolgend näher zu beschreibenden Rollenwagen 10 drehbar gelagert sind. Die Rollenwagen 10 laufen auf die Unterseite 20a bildenden Laufflächen einer ebenfalls noch näher zu beschreibenden Fahrschiene 20, die einen in Längsrichtung verlaufenden Mittelschlitz aufweist, durch den die Tragbolzen 6 hindurchgeführt sind, wobei die von der Unterseite 20a gebildeten Laufflächen der Fahrschiene 20 beidseitig des Mittelschlitzes vorgesehen sind. Gewöhnlich weist jedes Trennwandelement zwei Rollenwagen 10 mit jeweils einem drehbar daran gelagerten Tragbolzen 6 auf.

Die Fahrschiene 20 besteht aus einem Hohlprofil mit einem Unterteil 20a, das - wie bereits zuvor erwähnt - die Laufflächen für die Rollenwagen 10 bildet, und mit einem Oberteil 20b, das die Fahrschiene 20 nach oben abschließt, wie in Figur 1 gezeigt ist. In Figur 2, die eine Draufsicht auf die Lauffläche des Unterteils 20a einer längsgeschnittenen Fahrschienenanordnung 20 zeigt, ist der Mittelschlitz 24 zu erkennen, der das Unterteil 20a mittig in zwei Hälften unterteilt und durch den sich der Tragbolzen 6 (siehe Figur 1) erstreckt. Wie Figur 3, in der das Querschnittsprofil des oberen Abschnittes der Fahrschienenanordnung 20 (das Unterteil 20a ist in dieser Figur aus Gründen der Übersichtlichkeit weggelassen) mit darin eingesetztem Rollenwagen 10 im einzelnen dargestellt ist, zu entnehmen ist, wird die Fahrschienenanordnung 20 beidseitig von Seitenwänden 20c und 20d begrenzt. Ferner sind an der Innenseite des Oberteils 20b der Fahrschienenanordnung 20 beidseitig Führungsnuten 25 und 26 ausgebildet, die einerseits von den Seitenwänden 20c und 20d und andererseits von von der Innenseite des Oberteils 20b herabhängenden Stegen 25a und 26a begrenzt werden.

Wie Figur 3 ferner erkennen läßt, weist der Rollenwagen 10 mindestens vier Laufrollen 11, 12, 13 und 14 auf, die auf der Lauffläche bildenden Innenseite des Unterteils 20a der Fahrschienenanordnung 20 aufliegen (siehe hierzu Figur 1). Ferner sind an der Oberseite 10a des Rollenwagens 10 Führungsrollen angeordnet, deren Drehachse nicht wie bei den Laufrollen 11 bis 14 horizontal, sondern vertikal verläuft, so daß die Führungsrollen 15 auf der Oberseite 10a des Rollenwagens 10 liegend gelagert sind. Gewöhnlich sind auf der Oberseite 10a der Rollenwagen 10 zwei in Laufrichtung hintereinander liegende Führungsrollen 15 vorgesehen, die beide gemeinsam in eine der beiden am Oberteil 20b der Fahrschienenanordnung 20 ausgebildeten Führungsnuten 25, 26 eingreifen. Bei der in Figur 3 gezeigten Abbildung greift die sichtbare Führungsrolle 15 (sowie eine direkt fluchtend dahinter liegende weitere Führungsrolle) in die Führungsnut 25 ein. Der Eingriff der Führungsrollen 15 in eine der beiden Führungsnuten 25, 26 hat zur Folge, daß die Rollenwagen 10 in der Fahrschienenanordnung 20 entlang eines vorbestimmten Weges zwangsgeführt werden, wie nachfolgend anhand der Figuren 2 und 4 im einzelnen beschrieben wird.

In Figur 2 ist nun ein Teil einer bevorzugten Ausführung der Fahrschienenanordnung 20 schematisch dargestellt, welcher eine nicht dargestellte Hauptfahrschiene mit zwei ebenfalls nicht dargestellten Parkmagazinen verbindet. In der nicht dargestellten Hauptfahrschiene werden die Trennwandelemente in Richtung ihrer Schmal- bzw. Stirnseiten verfahren und an einem gewünschten Ort in der Betriebsstellung zum Aufbau einer Trennwand so angeordnet, daß sich die Schmal- bzw. Stirnseiten zweier benachbarter Trennwandelemente jeweils berühren. Im nicht dargestellten Parkmagazin werden dagegen die Trennwandelemente nebeneinander, d.h. mit ihren Breitseiten einander gegenüberliegend, gelagert bzw. paketiert. Hierzu weisen die Parkmagazine jeweils zwei parallele Nebenfahrschienen auf, die von der Hauptfahrschiene abzweigen, wodurch die Trennwandelemente einem Wechsel in ihrer Bewegungsrichtung unterworfen werden, nämlich von einer Bewegung in Längsrichtung in eine Bewegung in Querrichtung. Nur so ist es möglich, die Trennwandelemente in der zuvor angesprochenen Weise in den Parkmagazinen nebeneinander zu paketieren. Während in der Hauptfahrschiene sämtliche Rollenwagen 10 eines Trennwandelementes 1 - gewöhnlich ist jedes Trennwandelement 1 mit zwei Rollenwagen 10 versehen, wie in Figur 1 dargestellt ist - laufen, wird beim Transport der Trennwandelemente in das jeweilige Parkmagazin der eine Rollenwagen auf die eine Nebenfahrschiene und der andere Rollenwagen auf die andere Nebenfahrschiene überführt, wodurch das Trennwandelement im Parkmagazin in Richtung quer zu seiner Längserstreckung bewegbar ist.

Der in Figur 2 dargestellte Abschnitt einer Fahrschienenanordnung 20 umfaßt ein erstes gerades Teilstück 31, mit dem der dargestellte Fahrschienenabschnitt an die zuvor erwähnte Hauptfahrschiene angeschlossen ist. An dieses erstes gerade Teilstück 31 schließt sich eine erste umschaltbare Weiche 32 an, die sich aufgabelt in einen ersten Zweig 32' und einen zweiten Zweig 32". In dieser umschaltbaren Weiche 32 wird die erste Führungsnut 25 in eine Führungsnut 25' im ersten Zweig in eine Führungsnut 25" im zweiten Zweig 32" und aufgeteilt und entsprechend wahlweise umgeschaltet. Demgegenüber wird die auf der anderen Seite des Mittelschlitzes 24 verlaufende zweite Führungsnut 26 lediglich in den ersten Zweig 32' der Weiche 32 fortgeführt, ohne daß eine Umschaltmöglichkeit auf den zweiten Zweig 32'' vorgesehen ist.

An den zweiten Zweig 32'' der ersten umschaltbaren Weiche 32 schließt sich dann ein weiteres - hier gerades - Fahrschienenteilstück 34 an, das wie der zweite Zweig 32'' nur noch die erste Führungsnut 25'' aufweist. Demgegenüber ist an den ersten Zweig 32' der ersten Weiche 32 ein drittes Fahrschienenteilstück 33 angeschlossen, das wie der erste Zweig 32' der Weiche 32 sowohl die erste Führungsnut 25' als auch die zweite Führungsnut 26 aufweist. An dieses dritte Fahrschienenteilstück 33 schließt sich an eine passive Weiche 35, in dessen erstem Zweig 35' die zweite Führungsnut 26 und in dessen zweiten Zweig 35'' die erste Führungsnut 25' fortgeführt wird. Demnach werden die beiden Führungsnuten 25' und 26 auf den ersten und den zweiten Zweig 35' und 35'' der passiven Weiche 35 aufgeteilt, ohne daß eine Umschaltmöglichkeit zum jeweils anderen Zweig besteht.

An den zweiten Zweig 35'' der passiven Weiche 35 schließt sich ein weiteres Fahrschienenteilstück 36 an, das wie auch der Zweig 35'' der passiven Weiche 35 nur noch die erste Führungsnut 25' aufweist. An den ersten Zweig 35' der passiven Weiche 35 schließt sich ebenfalls ein weiteres Fahrschienenteilstück 37 an, das wie der erste Zweig 35' der passiven Weiche 35 nur noch die zweite Führungsnut 26 enthält. An dieses Fahrschienenteilstück 37 ist angeschlossen eine zweite umschaltbare Weiche 38, durch die die - noch einzig verbliebene - zweite Führungsnut 26 aufgeteilt wird in eine Führungsnut 26' in einem zweiten Zweig 38' und in eine Führungsnut 26" in einem zweiten Zweig 38", wobei die zweite Führungsnut 26 zwischen den beiden Zweigen 38" und 38'' umschaltbar ist. Dementsprechend weist das sich an den zweiten Zweig 38'' der umschaltbaren zweiten Weiche 38 anschließende weitere Fahrschienenteilstück 40 auch nur noch die zweite Führungsnut 26'' auf. Das gleiche gilt auch für das sich an den ersten Zweig 38' der umschaltbaren zweiten Weiche 38 anschließende Fahrschienenteilstück 39, das dementsprechend auch nur noch die zweite Führungsnut 26' aufweist. An dieses Fahrschienenteilstück 39 ist ein 90°-Kurvenstück 41 angeschlossen, an das sich ein weiteres - hier vorzugsweise gerades - Fahrschienenteilstück 42 anschließt.

Die Fahrschienenteilstücke 34 und 36 laufen parallel zueinander in Richtung I eines ersten Parkmagazins, während die Fahrschienenteilstücke 40 und 42 ebenfalls parallel zueinander laufen, jedoch in Richtung II eines zweiten Parkmagazins.

In Figur 4 ist nun der Aufbau der ersten umschaltbaren Weiche 32 im einzelnen dargestellt, wobei Figur 4 eine Draufsicht von unten auf die Innenseite des Oberteils 32b der Weiche 32 zeigt. Die dargestellte Weiche 32 teilt sich auf in einen geradlinig fortgesetzten ersten Zweig 32' und einen gebogenen zweiten Zweig 32". Das Gehäuse der Weiche 32 wird seitlich begrenzt zum einen von einer ersten Seitenwand 32c, die vom (in Figur 4 oben gezeigten) Eingangsabschnitt 32x geradlinig verläuft und auch den ersten Zweig 32' seitlich begrenzt, sowie von einer zweiten Seitenwand 32d, die, vom Eingangsabschnitt 32x her kommend, in eine gebogene Seitenwand 32d" übergeht, die den zweiten Zweig 32'' begrenzt. Ferner wird das Gehäuse der Weiche 32 noch von einem Seitenelement 32e begrenzt. Dieses Seitenelement 32e weist eine erste Innenfläche 32f auf, die in einem Abstand zur Seitenwand 32d" deren Verlauf folgt und somit die andere seitliche Begrenzung des zweiten Zweiges 32'' bildet. Ferner weist das Seitenelement 32e eine zweiten Innenfläche 32g auf, die parallel zur Seitenwand 32c und in einem Abstand von dieser verläuft und somit den zweiten Zweig 32' ausgangsseitig begrenzt. Mit dieser zweiten Innenfläche 32g des Seitenelementes 32e und der Begrenzungswand 32d des Eingangsabschnittes 32x fluchtend ist ferner ein Steg 32d' vorgesehen, der im Mündungsbereich des zweiten Zweiges 32'' den ersten Zweig 32' seitlich begrenzt.

Ferner ist ein vom Eingangsabschnitt 32x in den ersten Zweig 32' geradlinig verlaufender Steg 25a zur Begrenzung der ersten Führungsnut 25 bzw. 25' vorgesehen, wobei dieser Steg 25a in einem entsprechenden Abstand zu den Seitenwänden 32d und 32d' sowie zur zweiten Innenfläche 32g des Seitenelementes 32e angeordnet ist. Ferner ist im zweiten Zweig 32'' ein weiterer Steg 25a" vorgesehen, der in einem Abstand von der Seitenwand 32d" und parallel zu dieser und somit entsprechend gebogen verläuft und demnach die Führungsnut 25'' im zweiten Zweig 32'' nach innen begrenzt. Schließlich ist ein weiterer Steg 26a vorgesehen, der in einem Abstand zur Seitenwand 32c geradlinig vom Eingangsabschnitt 32x in den ersten Zweig 32' verläuft.

Sicherlich ist es überflüssig, darauf hinzuweisen, daß das Querschnittsprofil der beiden Zweige 32" und 32'' und des Eingangsabschnittes 32x mit dem in Figur 3 gezeigten Querschnittsprofil der Fahrschienenanordnung 20 korrespondiert.

Mit der in Figur 4 dargestellten Weiche 32 läßt sich die erste Führungsnut 25 mit Hilfe einer Zunge 50 wahlweise auf den ersten Zweig 32' oder den zweiten Zweig 32'' umschalten. Die Zunge 50 ist um einen Gelenkzapfen 51 verschwenkbar, dessen Achse vertikal bzw. rechtwinklig zum Verlauf der Fahrschienenanordnung 20 bzw. der Weiche 32 und somit zur Bewegungsrichtung der Trennwandelemente verläuft. Der Gelenkzapfen 51 ist an dem gedachten Schnittpunkt der Verlängerungen der Seitenwand 32d' des ersten Zweiges 32' und des die Führungsnut 25'' begrenzenden gebogenen Steges 25a angeordnet. Somit öffnet die Zunge 50 je nach Schwenkstellung die Führungsnut 25' des ersten Zweiges 32' oder - wie in Figur 4 gezeigt ist - die Führungsnut 25'' des zweiten Zweiges 32'' und verbindet diese dann mit der entsprechenden Führungsnut 25 des Eingangsabschnittes 32x. Mit der dargestellten Weiche 32 kann demnach die Führungsnut 25 am Eingangsbereich 32x wahlweise auf den ersten Zweig 32' oder den zweiten Zweig 32'' umgeschaltet werden. Demgegenüber läßt sich die zweite Führungsnut 26 nicht umschalten, sondern wird aufgrund der zuvor beschriebenen Konstruktion vom Eingangsabschnitt 32x in den ersten Zweig 32' fortgeführt; dementsprechend ist eine zweite Führungsnut im zweiten Zweig 32'' nicht vorgesehen.

An der ersten Führungsnut 25' des ersten Zweiges 32' ist eine erste Schwenklasche 52 vorgesehen, die zwischen einer geschlossenen Stellung, in der sie sich rechtwinklig in die Führungsnut 25' erstreckt und diese somit verschließt (in Figur 4 gestrichelt dargestellt), und einer geöffneten Stellung verschwenkbar ist, in der sie eine Verlängerung der Seitenwand 32d' in Richtung auf die Innenfläche 32g des Seitenteils 32e bildet, wie Figur 4 zu entnehmen ist. Dementsprechend ist die erste Schwenklasche 52 zwischen der Seitenwand 32d' und dem Seitenelement 32e benachbart zu dessen Innenfläche 32g angeordnet. Ferner ist in der Führungsnut 25'' des zweiten Zweiges 32'' eine zweite Schwenklasche 54 vorgesehen, die ebenfalls zwischen einer geschlossenen Stellung, in der sie sich - wie Figur 4 zeigt - quer zur Führungsnut 25'' erstreckt und somit diese verschließt, und einer geöffneten Stellung verschwenkbar ist, in der sie mit dem Steg 25a" fluchtet, wie in Figur 4 durch gestrichelte Linien angedeutet ist. Von der geschlossenen Stellung in die geöffnete Stellung verschwenkt werden die Schwenklaschen durch die Führungsrollen 15 des in den entsprechenden Zweig einfahrenden Rollenwagens 10 (siehe Figur 3).

Dabei sind die beiden Schwenklaschen 52, 54 - vorzugsweise durch ein mechanisches Gestänge - derart miteinander gekoppelt, daß sich stets die eine Schwenklasche in ihrer geschlossenen Stellung befindet, wenn sich die andere Schwenklasche in ihrer geöffneten Stellung befindet, und daß ein Verschwenken der einen Schwenklasche von der geschlossenen in die geöffnete Stellung automatisch ein Verschwenken der anderen Schwenklasche von der geöffneten in die geschlossene Stellung bewirkt. Die Kopplung der beiden Schwenklaschen 52, 54 ist in Figur 4 durch eine gestrichelte Linie angedeutet.

Die - gegensinnige - Stellung der Schwenklaschen 52, 54 wird überwacht von einer Steuereinrichtung 56, die eine Betätigungseinrichtung 58 zum Umschalten der Zunge 50 derart ansteuert, daß die Zunge 50 die Führungsnut 25 des Eingangsabschnittes 32x stets mit der Führungsnut desjenigen Zweiges verbindet, in dem die Schwenklasche in ihre geschlossene Stellung verschwenkt ist. In der in Figur 4 gezeigten Situation ist beispielsweise die Zunge 50 in eine Stellung geschaltet, in der sie die Führungsnut 25 des Eingangsabschnittes 32x mit der Führungsnut 25'' des zweiten Zweiges 32'' verbindet, wobei im zweiten Zweig 32'' die zugehörige Schwenklasche 54 in ihre Schwenkstellung verschwenkt ist. Die Kopplung der Schwenklaschen 52, 54 mit der Steuereinrichtung 56 und die Kopplung der Betätigungseinrichtung 58 mit der Zunge 50 sind in Figur 4 gestrichelt dargestellt. Die Steuereinrichtung 56 und die Betätigungseinrichtung 58 können elektronisch und elektrisch ausgeführt sein; es ist aber gleichwohl beispielsweise auch denkbar, eine entsprechende Mechanik vorzusehen.

Die zuvor beschriebene Konstruktion der Weiche 32 hat zur Folge, daß nach Einfahren eines Rollwagens 10 eines Trennwandelementes 1 in den einen Zweig durch Verschwenken der zugehörigen Schwenklasche von der geschlossenen in die geöffnete Stellung die Zunge 50 auf den anderen Zweig umgeschaltet wird, so daß der nachfolgende Rollenwagen 10 des Trennwandelementes 1 oder der (erste) Rollenwagen 10 eines nachfolgenden Trennwandelementes 1 zwangsläufig in den anderen Zweig einfährt. Bei der in Figur 4 gezeigten Situation bedeutet dies, daß der Rollenwagen 10 mit seinen in die Führungsnut 25 eingreifenden Führungsrollen 15 in den zweiten Zweig 32'' einfährt und dort die Führungsrollen 15 die Schwenklasche 54 von der (gezeigten) geschlossenen Stellung in die geöffnete Stellung verschwenken, wodurch aufgrund der zuvor beschriebenen Kopplung zum einen die Schwenk-lasche 52 im ersten Zweig 32' von der (gezeigten) geöffneten Stellung in die geschlossene Stellung verschwenkt und die Zunge 50 auf den ersten Zweig 32' umgeschaltet wird, so daß nun der nachfolgende Rollenwagen zwangsläufig in den ersten Zweig 32' geführt wird.

Die zweite umschaltbare Weiche 38 des in Figur 2 gezeigten Abschnittes einer Fahrschienenanordnung 20 ist hinsichtlich der zweiten Führungsnut 26 in gleicher Weise ausgeführt wie die in Figur 4 gezeigte Weiche 32 bezüglich der ersten Führungsnut 25. D.h. bei der zweiten Weiche 38 wird die zweite Führungsnut 26 in gleicher Weise und mit dem gleichen Mechanismus wahlweise auf den ersten Zweig 38' oder den zweiten Zweig 38'' umgeschaltet, wie die erste Weiche 32 die erste Führungsnut 25 zwischen dem ersten Zweig dem zweiten Zweig 32" und umschaltet. Allerdings fehlt bei der zweiten umschaltbaren Weiche 38 die erste Führungsnut 25 gänzlich.

Mit Hilfe der zuvor beschriebenen Fahrschienenanordnung 20 ist es nun möglich, zwei unabhängige Trennwandsysteme in unterschiedliche Parkmagazine zu verfahren. Dabei sind die Rollenwagen der Trennwandelemente des einen Trennwandsystems in der Fahrschienenanordnung 20 so geführt, daß deren Führungsrollen stets nur in die erste Führungsnut 25 eingreifen - dies ist durch einen Rollenwagen 10' in Figur 2 schematisch angedeutet -, während die Rollenwagen der Trennwandelemente des anderen Trennwandsystems in der Fahrschienenanordnung 20 so geführt sind, daß sich deren Führungsrollen stets nur in Eingriff mit der zweiten Führungsnut 26 befinden - dies ist durch einen Rollenwagen 10'' in Figur 2 schematisch angedeutet.

Die erste umschaltbare Weiche 32 ist nun so geschaltet, daß stets der erste Rollenwagen eines jeden einfahrenden Trennwandelementes des ersten Trennwandsystems in den ersten Zweig 32' und nach anschließendem Umschalten der Weiche 32 der nachfolgende zweite Rollenwagen in den zweiten Zweig 32" geleitet wird. Nach Einfahren des zweiten Rollenwagens in den zweiten Zweig 32" wird die Weiche 32 wieder zurückgeschaltet, so daß die beiden Rollenwagen des nachfolgenden Trennwandelementes in gleicher Weise in die Zweige 32' und 32" der Weiche 32 geleitet werden. Dadurch werden die vorderen Rollenwagen der Trennwandelemente, entsprechend zwangsgeführt durch die vom ersten Zweig 32' kommende Führungsnut 25', in das Fahrschienenteilstück 36 und die nachfolgenden zweiten Rollenwagen, entsprechend zwangsgeführt durch die vom zweiten Zweig 32" kommende Führungsnut 25", in das Fahrschienenteilstück 34 geleitet. Auf diese Weise findet eine Bewegungsrichtungsänderung von einer Längsbewegung in eine Querbewegung statt, so daß die Trennwandelemente des ersten Trennwandsystems in dem in Richtung I liegenden Parkmagazin nebeneinander paketiert werden können. Zweckmäßigerweise entspricht der Abstand zwischen den Fahrschienenteilstrecken 34 und 36 im wesentlichen dem - konstanten - Abstand zwischen den beiden Rollenwagen jedes Trennwandelementes. In gleicher Weise können auch die Trennwandelemente des zweiten Trennwandsystems mit Hilfe der zweiten umschaltbaren Weiche 38 durch Bewegungsrichtungsänderung von einer Längs- in eine Querbewegung in ein Parkmagazin in Richtung II verfahren werden.

Auch wenn vorstehend die Anwendung der umschaltbaren Weichen mit der in Figur 4 gezeigten Konstruktion in einer Fahrschienenanordnung 20 gemäß Figur 2 beschrieben worden ist, so sind natürlich auch weitere Anwendungsfälle der zuvor beschriebenen umschaltbaren Weiche denkbar und vorteilhaft.

## Patentansprüche

1. Fahrschienenanordnung mit mindestens einer Führungsabschnitte (25, 26) aufweisenden Fahrschiene (20) für verfahrbare Trennwandelemente (1), die mit in den Führungsabschnitten (25, 26) geführten Führungsmitteln (10, 15) versehen sind, mit mindestens einer zwischen mindestens zwei weiterführenden Fahrschienenzweigen umschaltbaren Weiche (32, 38), die eine Steuereinrichtung (52, 54, 56, 58) aufweist, die nach Einfahren eines Abschnittes eines Trennwandelementes (1) in den einen Fahrschienenzweig die umschaltbare Weiche auf einen anderen Fahrschienenzweig umschaltet,
dadurch gekennzeichnet, daß
- ein erster Führungsabschnitt (25) entlang der einen Seite und ein zweiter Führungsabschnitt (26) entlang der anderen Seite der Fahrschiene (20) vorgesehen ist,
- mittels einer ersten umschaltbaren Weiche (32) der erste Führungsabschnitt (25) in einen ersten Fahrschienenzweig (32', 33) und in einen vorzugsweise in ein erstes Parkmagazin führenden zweiten Fahrschienenzweig (32", 34) abgezweigt wird, während der zweite Führungsabschnitt (26) lediglich in den ersten Fahrschienenzweig (32', 33) fortgeführt wird,
- an den ersten Fahrschienenzweig (32', 33) ein passiver Abzweig (35) angeschlossen ist, mittels dessen der erste Führungsabschnitt (25') in einen vorzugsweise in das erste Parkmagazin führenden dritten Fahrschienenzweig (35", 36) und der zweite Führungsabschnitt (26) in einen vierten Fahrschienenzweig (35', 37) verläuft, und
- an den vierten Fahrschienenzweig (35', 37) eine zweite umschaltbare Weiche (38) angeschlossen ist, mittels derer der zweite Führungsabschnitt (26) in einen vorzugsweise in ein zweites Parkmagazin führenden fünften Fahrschienenzweig (38", 40) und in einen vorzugsweise ebenfalls in das zweite Parkmagazin führenden sechsten Fahrschienenzweig (38', 39, 41, 42) abgezweigt wird.

2. Fahrschienenanordnung nach Anspruch 1,
dadurch gekennzeichnet, daß die Steuereinrichtung Detektormittel (52, 54, 56), die einen bestimmten Abschnitt (10) eines Trennwandelementes (1) in jedem zugehörigen Fahrschienenzweig erfassen, und ein Betätigungsmittel (58) aufweist, das von den Detektormitteln (52, 54, 56) angesteuert wird und entsprechend die zugehörige Weiche umschaltet.

3. Fahrschienenanordnung nach Anspruch 2, bei welcher die Trennwandelemente (1) mittels Rollenwagen (10) in der Fahrschiene (20) geführt sind,
dadurch gekennzeichnet, daß die Detektormittel (52, 54, 56) mindestens einen Teil (15) der Rollenwagen (10) erfassen.

4. Fahrschienenanordnung nach Anspruch 3, bei welcher die Rollenwagen (10) mit in den Führungsabschnitten (25, 26) geführten Führungsrollen (15) versehen sind,
dadurch gekennzeichnet, daß die Detektormittel (52, 54, 56) die Führungsrollen (15) der Rollenwagen (10) erfassen.

5. Fahrschienenanordnung nach Anspruch 4,
dadurch gekennzeichnet, daß die Führungsabschnitte (25, 26) als Nuten ausgebildet sind.

6. Fahrschienenanordnung nach mindestens einem der Ansprüche 2 bis 5,
dadurch gekennzeichnet, daß die Detektormittel (52, 54, 56) an jedem Fahrschienenzweig eine Schwenklasche (52, 54) aufweisen, die von einem vorbeifahrenenden Trennwandelement (1) von einer ersten Stellung, in der sie quer in den Fahrschienenzweig ragt, in eine zweite Stellung verschwenkbar ist, in der sie sich in Längsrichtung des Fahrschienenzweiges erstreckt, und daß die Schwenklaschen (52, 54) an den zugehörigen Fahrschienenzweigen derart miteinander gekoppelt sind, daß die von einem vorbeifahrenden Trennwandelement (1) bewirkte Schwenkbewegung der einen Schwenklasche von der ersten in die zweite Stellung eine entgegengesetzte Schwenkbewegung der anderen Schwenklasche von der zweiten in die erste Stellung auslöst.

7. Fahrschienenanordnung nach Anspruch 6,
dadurch gekennzeichnet, daß die Betätigungseinrichtung (58) mit den Schwenklaschen (52, 54) derart gekoppelt ist, daß sie die Weiche stets auf denjenigen weiterführen Fahrschienenzweig umschaltet, an dem die zugehörige Schwenklasche in die erste Stellung verschwenkt wird.

8. Fahrschienenanordnung nach Anspruch 6 und/oder 7,
dadurch gekennzeichnet, daß zur Kopplung ein Gestänge vorgesehen ist.

9. Fahrschienenanordnung nach mindestens einem der Ansprüche 1 bis 8,
dadurch gekennzeichnet, daß die Weichen (32) eine um eine vertikale Achse schwenkbar gelagerte Zunge (50) zum Umschalten der Weiche (32) zwischen den Fahrschienenzweigen (32', 32") aufweisen.

10. Fahrschienenanordnung nach Anspruch 9,
dadurch gekennzeichnet, daß die Zunge (50) in einem der Führungsabschnitte (25, 26) angeordnet und zwischen den entsprechenden Führungsabschnitten (25', 25") der Fahrschienenzweige (32', 32") umschaltbar ist.

## Claims

1. A rail system having at least one rail (20) comprising guide portions (25, 26) for mobile partition wall elements (1), which are provided with guide means (10, 15) guided in guide portions (25, 26), having at least one set of points (32, 38) which can be switched between at least two continuing rail branches, which comprises a control mechanism (52, 54, 56, 58), which after introducing a portion of a partition wall element (1) into the one rail branch switches the reversible points over to another rail branch,
**characterised in that**
- a first guide portion (25) is provided along the one side and a second guide portion (26) is provided along the other side of the rail (20),
- by means of a first reversible set of points (32) the first guide portion (25) is branched into a first rail branch (32', 33) and into a second rail branch (32", 34) preferably leading into a first parking magazine, while the second guide portion (26) is continued only into the first rail branch (32', 33),
- connected to the first rail branch (32', 33) is a passive fork (35), by means of which the first guide portion (25') runs into a third rail branch (35", 36) preferably leading into the first parking magazine and the second guide portion (26) runs into a fourth rail branch (35', 37), and
- connected to the fourth rail branch (35', 37) is a second reversible set of points (38), by means of which the second guide portion (26) is branched into a fifth rail branch (38", 40) preferably leading into a second parking magazine and into a sixth rail branch (38', 39, 41, 42) preferably also leading into the second parking magazine.

2. A rail system according to Claim 1,
**characterised in that** the control mechanism comprises detector means (52, 54, 56), which detect a determined section (10) of a partition wall element (1) in each associated rail branch, and an operating means (58) which is triggered by the detector means (52, 54, 56) and accordingly switches over the associated points.

3. A rail system according to Clain 2, in which the partition wall elements (1) are guided by means of trucks (10) in the rail (20),
**charactarised in that** the detector means (52, 54, 56) detect at least a part (15) of the trucks (10).

4. A rail system according to Clain 3, in which the trucks (10) are provided with guide rollers (15) guided in the guide portions (25, 26),
**characterised in that** the detector means (52, 54, 56) detect the guide rollers (15) of the trucks (10).

5. A rail system according to Claim 4,
**characterised in that** the guide portions (25, 26) are constructed as grooves.

6. A rail system according to at least one of Claims 2 to 5,
**characterised in that** the detector means (52, 54, 56) at each rail branch comprise a swivel plate (52, 54), which can be swivelled by a passing partition wall element (1) from a first position, in which it protrudes at right angles into the rail branch, into a second position, in which it extends in the longitudinal direction of the rail branch,
**and in that** the swivel plates (52, 54) are coupled to one another at the associated rail branches in such a manner that the swivel movement of the one swivel plate, which is effected by a passing partition wall element (1), from the first into the second position triggers an opposed swivel movement of the other swivel plate from the second into the first position.

7. A rail system according to Claim 6,
**characterised in that** the operating mechanism (58) is coupled with the swivel plate (52, 54) in such a manner that it always switches the points to that continuing rail branch at which the associated swivel plate is swivelled into the first position.

8. A rail system according to Claim 6 and/or 7,
**characterised in that** a rod assembly is provided for coupling.

9. A rail system according to at least one of Claims 1 to 8,
**characterised in that** the points (32) comprise a tongue (50) swivel-mounted around a vertical axis to switch over the points (32) between the rail branches (32', 32").

10. A rail system according to Claim 9,
**characterised in that** the tongue (50) is disposed in one of the guide portions (25, 26) and can be switched between the corresponding guide portions (25', 25") of the rail branches (32', 32").

## Revendications

1. Système de rails de roulement avec au moins un rail (20) présentant des parties de guidage (25, 26) pour des éléments de cloison mobiles (1), qui sont pourvus de moyens de guidage (10, 15) guidés dans les parties de guidage (25, 26), avec au moins un aiguillage (32, 38) réversible entre au moins deux embranchements de rails allant plus loin, lequel présente un système de commande (52, 54, 56, 58) qui, après l'entrée d'une partie (15) d'un élément de cloison (1) dans un embranchement de rail, commute l'aiguillage réversible sur un autre embranchement de rail,
caractérisé en ce que
- il est prévu une première partie de guidage (25) le long d'un côté et une deuxième partie de guidage (26) le long de l'autre côté du rail de roulement (20),
- au moyen d'un premier aiguillage réversible (32), la première partie de guidage (25) est déviée dans un premier embranchement de rail (32', 33) et dans un deuxième embranchement de rail (32", 34) aboutissant de préférence à un premier magasin de stationnement, tandis que la deuxième partie de guidage (26) est avancée encore uniquement dans le premier embranchement de rail (32', 33),
- au premier embranchement de rail (32', 33) est raccordé un embranchement passif (35), au moyen duquel la première partie de guidage (25') va dans un troisième embranchement de rail (35", 36) aboutissant de préférence au premier magasin de stationnement et la deuxième partie de guidage (26) va dans un quatrième embranchement de rail (35', 37), et
- au quatrième embranchement de rail (35', 37) est raccordé un deuxième aiguillage réversible, au moyen duquel la deuxième partie de guidage (26) est déviée dans un cinquième embranchement de rail (38", 40) aboutissant de préférence à un deuxième magasin de stationnement et dans un sixième embranchement de rail (38', 29, 41, 42) aboutissant de préférence également au deuxième magasin de stationnement.

2. Système de rails selon la revendication 1, caractérisé en ce que le dispositif de commande présente des détecteurs (52, 54, 56), qui enregistrent une certaine partie (10) d'un élément de cloison (1) dans chaque embranchement de rail spécifique, et un moyen de commande (58), qui est commandé par les détecteurs (52, 54, 56) et commute l'aiguillage spécifique en conséquence.

3. Système de rails selon la revendication 2, sur lequel les éléments de cloison (1) sont guidés au moyen de chariots à roulettes (10) dans le rail de roulement (20), caractérisé en ce que les détecteurs (52, 54, 56) enregistrent au moins une partie (15) des chariots à roulettes (10).

4. Système de rails selon la revendication 3, sur lequel les chariots à roulettes (10) sont pourvus de roulettes de guidage (15) guidées dans les parties de guidage (25, 26), caractérisé en ce que les détecteurs (52, 54, 56) enregistrent les roulettes de guidage (15) des chariots à roulettes (10).

5. Système de rails selon la revendication 4, caractérisé en ce que les parties de guidage (25, 26) sont conçues comme des rainures.

6. Système de rails selon au moins l'une des revendications 2 à 5, caractérisé en ce que les détecteurs (52, 54, 56) présentent sur chaque embranchement de rail une patte basculante (52, 54) qui peut être basculée par un élément de cloison (1) passant devant d'une première position, dans laquelle elle dépasse transversalement dans l'embranchement du rail, à une deuxième position, dans laquelle elle s'étend dans le sens longitudinal de l'embranchement de rail, et en ce que les pattes basculantes (52, 54) sont couplées entre elles sur les embranchements de rails correspondants de telle manière que le mouvement de basculement, entraîné par un élément de cloison (1) passant devant, d'une patte basculante de la première position à la deuxième position déclenche un mouvement de bascule opposé de l'autre patte basculante de la deuxième position à la première position.

7. Système de rails selon la revendication 6, caractérisé en ce que le dispositif de commande (58) est couplé avec les pattes basculantes (52, 54) de telle manière qu'il commute l'aiguillage toujours sur l'embranchement de rail allant plus loin, sur lequel la patte basculante concernée est basculée dans la première position.

8. Système de rails selon la revendication 6 et/ou 7, caractérisé en ce qu'une tringle est prévue pour le couplage.

9. Système de rails selon au moins l'une des revendications 1 à 8, caractérisé en ce que les aiguillages (32) présentent une lame (50) logée de façon basculante autour d'un axe vertical pour la commutation de l'aiguillage (32) entre les embranchements de rails (32', 32").

10. Système de rails selon la revendication 9, caractérisé en ce que la lame (50) est disposée dans l'une des parties de guidage (25, 26) et est réversible entre les parties de guidage (25', 25") correspondantes des embranchements de rails (32', 32").
